# EUROPÄISCHE PATENTSCHRIFT

(11) **EP 2 860 326 B1**
(45) Veröffentlichungstag und Bekanntmachung des Hinweises auf die Patenterteilung: **11.07.2018**
(21) Anmeldenummer: 14188120.1
(22) Anmeldetag: 08.10.2014
(51) Int. Cl.: E04F 13/14, E04F 13/08, E04B 2/12

(54) **FASSADENVERBLENDUNG**
FACADE LINING
REVÊTEMENT DE FACADE

(30) Priorität: 11.10.2013 DE 202013104605 U
(43) Veröffentlichungstag der Anmeldung: 15.04.2015
(73) Patentinhaber: Geiger, Peter, 92318 Neumarkt (DE)
(72) Erfinder: Geiger, Peter, 92318 Neumarkt (DE)
(74) Vertreter: Lösch, Christoph Ludwig Klaus

(56) Entgegenhaltungen:
- EP-A2- 2 546 426
- BE-A- 496 094
- FR-A- 1 266 059
- GB-A- 449 649
- GB-A- 552 692
- GB-A- 2 257 727
- US-B1- 6 622 445

## Beschreibung

Die Erfindung betrifft eine Fassadenverblendung, bestehend aus einer Mehrzahl von in Reihen und übereinander angeordneten Betonmauersteinen.

Zur Verblendung von Fassaden bzw. Mauern sind sogenannte Fassadenverblendungen bekannt. Diese sind beispielsweise aus Betonmauersteinen aufgebaut und werden vor der zu verblendende Fassade angeordnet.

FR 1 266 059 A beschreibt einen Betonmauerstein zur Verblendung von Fassaden. Der Betonmauerstein weist eine im Wesentlichen quaderförmige Grundform auf, wobei die Frontseite einen Winkel von jeweils ungleich 90° mit der Oberseite und mit der Unterseite einschließt.

Der Erfindung liegt die Aufgabe zugrunde, eine Fassadenverblendung anzubieten, welche einen optisch besonders abwechslungsreichen und wertigen Eindruck vermitteln.

Diese Aufgabe wird durch eine Fassadenverblendung mit den Merkmalen des Anspruchs 1 gelöst. Vorteilhafte Ausführungsformen sind in den Unteransprüchen beschrieben.

Die Fassadenverblendung besteht aus einer Mehrzahl von in Reihen und übereinander angeordneten Betonmauersteinen. Dies Betonmauersteine zur Verblendung von Fassaden weisen eine im Wesentlichen quaderförmige Grundform mit einer Unterseite, einer Oberseite, einer Frontseite, einer Rückseite und zwei Seitenflächen auf. Die Oberseite und die Unterseite sind parallel zueinander angeordnet. Die Rückseite schließt mit der Oberseite und mit der Unterseite jeweils einen Winkel von 90° ein. Die Frontseite hingegen schließt mit der Oberseite und mit der Unterseite jeweils einen Winkel von ungleich 90° ein.

Mit anderen Worten besitzt der Betonmauerstein eine abgeschrägte Frontseite. Auf diese Weise bildet sich auf der Sichtseite des Betonmauersteins ein Schattenwurf aus. Insbesondere wird - je nach Orientierung der Abschrägung - entweder die obere oder unter Kante der Sichtseite schattiert. Dies führt zu einem optisch abwechslungsreichen und reizvollen - und zugleich wertigen - Erscheinungsbild.

In einer vorteilhaften Ausführungsform schließt die Frontseite mit der Unterseite einen Winkel von kleiner 90° und mit der Oberseite einen Winkel von größer 90° ein. In dieser Ausführungsform ist die Unterseite des Betonmauersteins damit größer als dessen Oberseite. Als bevorzugt hat sich für den Winkel, den die Frontseite mit der Unterseite einschließt, ein Winkel von 70° bis 87°, besonders bevorzugt ein Winkel von 75° bis 85°, herausgestellt. Für den Winkel, den die Frontseite mit der Oberseite einschließt, hat sich ein Winkel von 93° bis 110°, insbesondere ein Winkel von 95° bis 105°, als besonders geeignet herausgestellt.

In einer besonders vorteilhaften Ausführungsform handelt es sich bei dem Winkel, den die Frontseite mit der Unterseite einschließt, und dem Winkel, den die Frontseite mit der Oberseite einschließt, um Komplementärwinkel, d.h. die Winkelsumme der beiden Winkel ergibt 180°.

Die Fassadenverblendung besitzt Betonmauersteine, bei denen auf der Oberseite des Betonmauersteins eine Tasche (Ausnehmung) ausgeformt ist. Diese Tasche dient zur Aufnahme von Verankerungs- bzw.

Befestigungselementen. Die Tasche ist daher derart ausgeformt, dass auf der Oberseite ein Materialvolumen ausgespart ist, das sich im Bereich der Kante zwischen Oberseite und Rückseite befindet. Mit anderen Worten schließt das rückwärtige Ende der Tasche mit der Rückseite des Betonmauersteins ab. Durch die Ausformung dieser Tasche auf der Oberseite des Betonmauersteins ist ein unkompliziertes Einbringen des jeweiligen Verankerungs- bzw. Befestigungselements möglich. Zugleich ist auch ein unkompliziertes Befüllen dieser Tasche mit einer Verguss- bzw. Verklebemasse nach dem Positionieren des Verankerungs- bzw. Befestigungselements möglich.

Die Tasche kann entweder zentral (mittig auf der Oberseite im Bereich der Kante zwischen Oberseite und Rückseite) oder randseitig (im Bereich der Mauersteinecke, die durch die Oberseite, die Rückseite und einer der Seitenflächen gebildet wird) ausgebildet sein.

In einer weiteren vorteilhaften Ausführungsform schließt eine der Seitenflächen des Betonmauersteins einen Winkel von jeweils ungleich 90° mit der Oberseite und mit der Unterseite ein. Insbesondere kann der Winkel, den die Seitenfläche mit der Oberseite einschließt, gleich dem Winkel sein, den die Frontseite mit der Oberseite einschließt. Ferner kann der Winkel, den die Seitenfläche mit der Unterseite einschließt gleich dem Winkel sein, den die Frontseite mit der Unterseite einschließt.

Mit anderen Worten besitzt ein Mauerstein dieser Ausführungsform eine abgeschrägte Frontseite und eine abgeschrägte Seitenfläche. Derartige Mauersteine eignen sich daher besonders als Reihenend- bzw. Reihenanfangssteine, da beide Sichtfläche (Frontseite und eine Seitenfläche) abgeschrägt sind. Der Kantenbereich der Fassadenverblendung erhält hierdurch eine wertige Optik.

Die Sichtflächen der Betonmauersteine (Frontseite und ggf. die abgeschrägte Seitenfläche) können mit einer Oberflächenstruktur versehen sein. Insbesondere können die Sichtflächen eine "gespaltene", "bossierte" , "gesägte" oder "gestrahlte" Oberfläche aufweisen.

Die erfindungsgemäße Fassadenverblendung besteht aus einer Mehrzahl von in Reihen und übereinander angeordneten Betonmauersteinen.

In einer vorteilhaften Ausführungsform werden als Reihenendsteine und als Reihenanfangssteine Betonmauersteine mit abgeschrägter Frontseite und abgeschrägter Seitenfläche verwendet, während als Reihenmittelsteine Betonmauersteine mit geraden Seitenflächen (d.h. die Seitenflächen schließen mit der Oberseite und der Unterseite jeweils einen Winkel von 90° ein) verwendet werden.

Erfindungsgemäß wird die Fassadenverblendung durch ein als Ankerschraube ausgebildetes Verankerungs- und/oder Verschraubungselement mit der zu verblendenden Fassade verbunden. Dieses Verankerungs- bzw. Verschraubungselemente sind in den Taschen auf den Oberseiten der Betonmauersteine positioniert und werden mit einer Verguss- oder Klebemasse in den Taschen fixiert. Diese Verguss- bzw. Verklebemasse kann zugleich als Verbindung der einzelnen Mauersteine miteinander dienen. Hierzu wird eine Klebeschicht auf die Oberseite eines Mauersteins aufgebracht und anschließend ein weiterer Mauerstein auf diesen gesetzt. Mit anderen Worten werden die waagrecht zwischen den Mauersteinen verlaufenden Fugen verklebt. Die senkrecht verlaufenden Fugen zwischen den Mauersteinen werden hingegen bevorzugterweise nicht miteinander verklebt, um als Dehnungsfuge dienen zu können.

Zur Sicherstellung einer ausreichenden Hinterlüftung der Fassadenverblendung kann zwischen der Fassadenverblendung und der zu verblendenden Fassade ein Hinterlüftungsspalt vorgesehen sein. Außerdem können in einem unteren Bereich der Fassadenverblendung, insbesondere in der untersten Mauersteinreihe, und/oder in einem oberen Bereich der Fassadenverblendung, insbesondere in der obersten Mauersteinreihe, zwischen Seitenflächen benachbart zueinander angeordneter Betonmauersteine Hinterlüftungsöffnungen ausgebildet sein. Auf diese Weise wird die Hinterlüftungswirkung erhöht.

Die Erfindung ist anhand von Ausführungsbeispielen in den Zeichnungsfiguren weiter erläutert. Es zeigen, jeweils schematisch:
- Fig. 1: eine Fassadenverblendung aus einer Mehrzahl von in Reihen und übereinander angeordneter Betonmauersteinen;
- Fig. 2: einen verkürzt dargestellten Querschnitt durch die Fassadenverblendung aus Fig. 1 entlang der Schnittebene II - II;
- Fig. 3: eine Draufsicht auf einen Betonmauerstein;
- Fig. 4: eine Draufsicht auf einen weiteren Betonmauerstein, und
- Fig. 5: eine Fassadenverblendung ähnlich zu Fig. 2 mit einer zwischen Fassadenverblendung und zu verblendender Fassade angeordneter Isolierung.

Gleiche bzw. gleichwirkende Elemente sind in den Zeichnungsfiguren jeweils mit gleichen Bezugszeichen versehen.

Fig. 1 zeigt eine Fassadenverblendung 1. Die Fassadenverblendung 1 besteht aus einer Mehrzahl von Betonmauersteinen, die in insgesamt acht Reihen übereinander angeordnet sind. Genauer besteht die Fassadenverblendung aus verschiedenen Arten von Betonmauersteinen, die mit den Bezugszeichen 2, 3, 4 und 5 bezeichnet sind.

Fig. 2 zeigt einen Querschnitt durch die Fassadenverblendung 1 aus Fig. 1 entlang der Schnittebenen II - II. Hierbei ist die Fassadenverblendung aus Fig. 1 nicht komplett (d.h. nicht alle acht Steinreihen) dargestellt, sondern lediglich ein Ausschnitt der mittleren sechs Steinreihen.

Sämtliche in Fig. 1 und Fig. 2 dargestellte Betonmauersteine 2 - 5 besitzen eine im wesentlichen quaderförmige Grundform mit einer Unterseite, einer Oberseite, einer Frontseite, einer Rückseite und zwei Seitenflächen. Die Oberseite und die Unterseite sind parallel zueinander angeordnet. Die Rückseite schließt jeweils einen Winkel von 90° mit der Oberseite und mit der Unterseite ein. Die Frontseite schließt einen Winkel von jeweils ungleich 90° mit der Oberseite und mit der Unterseite ein. Die Frontseite ist abgeschrägt. Genauer schließt die Frontseite mit der Oberseite einen Winkel α von größer 90° ein und mit der Unterseite einen Winkel β von kleiner 90°.

Die Betonmauersteine 2 und 3 besitzen senkrecht verlaufende Seitenfläche, d.h. beide Seitenflächen schließen mit der Oberseite und der Unterseite jeweils einen Winkel von 90° ein. Die Betonmauersteine 2 und 3 werden als Reihenmittelsteine eingesetzt.

Die Reihenanfangs- und Reihenendsteine bilden die Betonmauersteine 4 und 5. Die Betonmauersteine 4 und 5 besitzen jeweils eine senkrecht verlaufende Seitenfläche und eine abgeschrägte Seitenfläche. Die abgeschrägte Seitenfläche schließt einen Winkel von jeweils ungleich 90° mit der Oberseite und mit der Unterseite ein. Die Frontseite ist abgeschrägt. Genauer schließt die Frontseite mit der Oberseite einen Winkel γ von größer 90° und mit der Unterseite einen Winkel δ von kleiner 90° ein.

Auf der Oberseite der Betonmauersteine 3 - genauer gesagt in Breitenrichtung gesehen zentral, in Front-Rück-Richtung gesehen an der Kante zwischen der Oberseite und der Rückseite - ist jeweils eine Tasche 6 ausgebildet. Diese Tasche 6 bildet einen Aufnahmeraum für eine Ankerschraube 7. Die Ankerschraube 7 stellt ein Verankerungs- bzw. Verschraubungselement dar und dient zur Verbindung der Fassadenverblendung 1 mit der zu verblendenden Fassade 8.

Zum Aufbau der Fassadenverblendung 1 werden die einzelnen Betonmauersteine 2 - 5 reihenweise übereinandergestapelt. Zwischen den einzelnen Reihen wird ein Klebstoff 9 aufgetragen. Die einzelnen Mauersteinreihen werden also miteinander verklebt. Die in Fig. 2 dargestellte Klebeschicht ist vergrößert dargestellt. In Realität genügt eine sehr dünne Klebeschicht, die nicht aufträgt. D.h. der Klebstoff 9 befindet sich typischerweise nicht ganzflächig auf der gesamten Oberfläche des Betonmauersteins, sondern wird stellenweise durch leichte Unebenheiten der Steine verdrängt und sammelt sich in Mulden oder ähnlichen Vertiefungen der Steinoberflächen. Die senkrecht verlaufenden Fugen zwischen zwei benachbarten Mauersteinen 2 - 5 werden nicht verklebt und dienen als Dehnungsfuge.

Wird ein Betonmauerstein 3 mit einer Tasche 6 verbaut, so wird zunächst eine Ankerschraube 7 gesetzt, anschließend wird die Tasche 6 mit Klebstoff 9 ausgefüllt und auf diese Weise eine stoffschlüssige Verbindung zwischen Ankerschraube 7 und dem jeweiligen Betonmauerstein 3 erzeugt. Durch die Ankerschraube 7 erfolgt somit eine Verankerung der Fassadenverblendung 1 mit der zu verblendenden Fassade 8.

Die Fassadenverblendung 1 ruht auf einem Fundament 10 (z.B. Betonfertigbauteil). Zwischen der Rückseite der Fassadenverblendung 1 und der zu verblendenden Fassade 8 kann gemäß Fig. 2 ein Hinterlüftungsspalt 11 vorgesehen sein. In der untersten Steinreihe und in der obersten Steinreihe sind Hinterlüftungsöffnungen 12 ausgebildet. Diese Hinterlüftungsöffnungen 12 werden erzeugt, indem die dortigen Betonmauersteine mit einer deutlichen Fuge zwischen ihren Seitenflächen verlegt werden. Durch das Vorsehen der Hinterlüftungsöffnungen 12 wird die Luftzirkulation innerhalb des Hinterlüftungsspaltes 11 verbessert und auf diese Weise die Hinterlüftungswirkung erhöht.

Die Fassadenverblendung 1 kann auch direkt an der zu verblendenden Fassade 8 angebracht werden (nicht abgebildet).

Fig. 3 zeigt eine Draufsicht auf einen Betonmauerstein 13, der als Reihenmittelstein mit einer Tasche 6 ausgebildet ist. Die Tasche 6 ist zentral auf der Oberseite 14 ausgebildet. Außerdem schließt das rückwärtige Ende der Tasche 6 mit der Rückseite 16 des Betonmauersteins 13 ab. Die Frontseite 17 ist abgeschrägt. Die Seitenfläche 18 verläuft senkrecht.

Fig. 4 zeigt eine Draufsicht auf einen Betonmauerstein 19, der als Reihenend- bzw. Reihenanfangsstein mit einer Tasche 6 ausgebildet ist. Die Tasche 6 ist zentral auf der Oberseite 20 ausgebildet. Außerdem schließt das rückwärtige Ende der Tasche 6 mit der Rückseite 22 des Betonmauersteins 18 ab. Die Frontseite 23 und die Seitenfläche 17 sind jeweils abgeschrägt.

Fig. 5 zeigt - ähnlich zu Fig. 2 - einen Querschnitt durch die Fassadenverblendung 1 aus Fig. 1 entlang der Schnittebenen II - II. Hierbei ist die Fassadenverblendung 1 aus Fig. 1 nicht komplett (d.h. nicht alle acht Steinreihen) dargestellt, sondern lediglich ein Ausschnitt der mittleren sechs Steinreihen. Die in Fig. 5 gezeigte Ausführungsform entspricht im Wesentlichen der Fig. 2, sodass auf eine detaillierte Beschreibung verzichtet wird. Im Vergleich zu Fig. 2 ist jedoch zusätzlich eine Isolierung 25 zwischen der Rückseite der Fassadenverblendung 1 und der zu isolierenden Fassade 8 angebracht. Diese Isolierung 25 verbessert die Wärmeisolationseigenschaften der Fassadenverblendung 1. Der Hinterlüftungsspalt 11 ist in dem in Fig. 5 dargestellten Ausführungsbeispiel entsprechend schmäler ausgebildet. Es ist jedoch auch möglich, den Hinterlüftungsspalt 11 in Fig. 5 ähnlich groß wie den Hinterlüftungsspalt 11 in dem in Fig. 2 dargestellten Ausführungsbeispiel auszubilden.

Die in Fig. 1, Fig. 2 und Fig. 5 dargestellte Fassadenverblendung 1 ist aus Betonmauersteinen 2 - 5 mit jeweils gleicher Höhe aufgebaut. Es ist jedoch auch möglich unterschiedlich hohe Betonmauersteine zu verwenden. So können sich Steinreihen mit geringer Steinhöhe und Steinreihen mit großer Steinhöhe abwechseln. Es ist jedoch auch möglich beispielsweise einen unteren Bereich der Fassadenverblendung 1 aus Steinreihen mit einer relativ großen Steinhöhe und einen oberen Bereich der Fassadenverblendung 1 aus Steinreihen mit einer relativ geringen Steinhöhe aufzubauen.

### BEZUGSZEICHENLISTE

- 1: Fassadenverblendung
- 2 - 5: Betonmauerstein
- 6: Tasche
- 7: Ankerschraube
- 8: Fassade
- 9: Klebstoff
- 10: Fundament
- 11: Hinterlüftungsspalt
- 12: Hinterlüftungsöffnung
- 13: Betonmauerstein
- 14: Oberseite
- 15: Seitenfläche
- 16: Rückseite
- 17: Frontseite
- 18: Seitenfläche
- 19: Betonmauerstein
- 20: Oberseite
- 21: Seitenfläche
- 22: Rückseite
- 23: Frontseite
- 24: Seitenfläche
- 25: Isolierung
- α, β, γ, δ: Winkel

## Patentansprüche

1. Fassadenverblendung (1), bestehend aus einer Mehrzahl von in Reihen und übereinander angeordneten Betonmauersteinen (2, 3, 4, 5), jeweils aufweisend eine im wesentlichen quaderförmige Grundform mit einer Unterseite, einer Oberseite (14, 20), einer Frontseite (17, 23), einer Rückseite (16, 22) und zwei Seitenflächen (15, 18, 21, 24), wobei die Oberseite (14, 20) und die Unterseite parallel zueinander angeordnet sind, die Rückseite (16, 22) einen Winkel von jeweils 90° mit der Oberseite (14, 20) und mit der Unterseite einschließt und die Frontseite (17, 23) einen Winkel von jeweils ungleich 90° mit der Oberseite (14, 20) und mit der Unterseite einschließt,
**dadurch gekennzeichnet, dass**
- die Fassadenverblendung Betonmauersteine mit einer auf der Oberseite (14, 20) ausgeformten Tasche (6) aufweist, wobei ein rückwärtiges Ende der Tasche (6) mit der Rückseite (16, 22) abschließt, wobei in die Tasche (6) des jeweiligen Betonmauersteins eine Ankerschraube (7) eingebracht ist, die mit einer zu verblendenden Fassade (8) verbindbar ist;
- die Betonmauersteine (2, 3, 4, 5) miteinander verklebt sind und die Ankerschraube (7) in die Tasche (6) eingeklebt ist.

2. Fassadenverblendung nach Anspruch 1, wobei in einem unteren Bereich der Fassadenverblendung (1), insbesondere in der untersten Steinreihe, und/oder in einem oberen Bereich der Fassadenverblendung (1), insbesondere in der obersten Steinreihe, zwischen Seitenflächen benachbarter Betonmauersteine Hinterlüftungsöffnungen (12) ausgebildet sind.

## Claims

1. Façade lining (1) comprising a plurality of concrete bricks (2, 3, 4, 5) which are arranged in rows and above one another, each having a substantially parallelepipedal basic shape with an underside, an upper side (14, 20), a front side (17, 23), a rear side (16, 22) and two lateral surfaces (15, 18, 21, 24), wherein the upper side (14, 20) and the underside are arranged parallel to one another, the rear side (16, 22) encloses an angle of in each case 90º with the upper side (14, 20) and with the underside, and the front side (17, 23) encloses an angle of in each case unequal to 90º with the upper side (14, 20) and with the underside,
**characterized in that**
- the façade lining has concrete bricks having a pocket (6) formed on the upper side (14, 20), wherein a rear end of the pocket (6) terminates with the rear side (16, 22), wherein an anchor bolt (7) is introduced into the pocket (6) of the respective concrete brick and can be connected to a façade (8) to be lined;
- the concrete bricks (2, 3, 4, 5) are adhesively bonded to one another and the anchor bolt (7) is adhered into the pocket (6).

2. Façade lining according to Claim 1, wherein back-ventilation openings (12) are formed between lateral surfaces of adjacent concrete bricks in a lower region of the façade lining (1), in particular in the lowermost brick row, and/or in an upper region of the façade lining (1), in particular in the uppermost brick row.

## Revendications

1. Revêtement de façade (1), composé d'une pluralité de blocs de béton pour murs (2, 3, 4, 5) disposés en rangées et les uns au-dessus des autres, présentant respectivement une forme de base essentiellement parallélépipédique avec un côté inférieur, un côté supérieur (14, 20), un côté avant (17, 23), un côté arrière (16, 22) et deux faces latérales (15, 18, 21, 24), le côté supérieur (14, 20) et le côté inférieur étant disposés parallèlement entre eux, le côté arrière (16, 22) faisant un angle de respectivement 90° avec le côté supérieur (14, 20) et avec le côté inférieur, et le côté avant (17, 23) faisant un angle respectivement différent de 90° avec le côté supérieur (14, 20) et avec le côté inférieur,
**caractérisé en ce que**
- le revêtement de façade présente des blocs de béton pour murs avec une poche (6) formée sur le côté supérieur (14, 20), une extrémité arrière de la poche (6) se terminant avec le côté arrière (16, 22), une vis d'ancrage (7) étant montée dans la poche (6) du bloc de béton pour murs respectif et pouvant être raccordée à une façade (8) à revêtir ;
- les blocs de béton pour murs (2, 3, 4, 5) sont assemblés par collage, et la vis d'ancrage (7) est collée dans la poche (6).

2. Revêtement de façade selon la revendication 1, des ouvertures de ventilation arrière (12) étant constituées dans une zone inférieure du revêtement de façade (1), en particulier dans la rangée de blocs la plus basse, et/ou dans une zone supérieure du revêtement de façade (1), en particulier dans la plus haute rangée de blocs, entre des faces latérales de blocs de béton pour murs voisins.
